# FASCICULE DE BREVET EUROPEEN

(11) **EP 1 264 291 B1**
(45) Date de publication et mention de la délivrance du brevet: **16.06.2010**
(21) Numéro de dépôt: 01913992.2
(22) Date de dépôt: 13.03.2001
(51) Int. Cl.: G08B 13/14

(54) **MICROSYSTEME MAGNETOMETRIQUE ET INCLINOMETRIQUE POUR LA SURVEILLANCE D'OBJETS DE VALEUR**
MIKROSYSTEM MIT EINEM MAGNETOMETRISCHEN SENSOR UND EINEM NEIGUNGSSENSOR ZUR ÜBERWACHUNG VON WERTSACHEN
MICROSYSTEM USING MAGNETOMETER AND INCLINOMETER FOR ANTI-THEFT PROTECTION OF VALUABLES

(30) Priorité: 14.03.2000 FR 0003237
(43) Date de publication de la demande: 11.12.2002
(73) Titulaire: Commissariat à l'énergie atomique et aux énergies alternatives, 75015 Paris (FR)
(72) Inventeur: BLANPAIN, Roland, F-38380 Entre-Deux-Guiers (FR); DELAPIERRE, Gilles, F-38180 Seyssins (FR)
(74) Mandataire: Ilgart, Jean-Christophe
(86) Numéro de dépôt international: PCT/FR2001/000740
(87) Numéro de publication internationale: WO 2001/069561

(56) Documents cités:
- EP-A- 0 097 742
- EP-A- 0 172 301
- EP-A- 0 722 157
- DE-A- 2 430 710
- FR-A- 2 415 406
- FR-A- 2 765 372
- US-A- 3 611 345

## Description

### Domaine de l'invention

L'invention se situe dans le domaine des ensembles de déclenchement d'alerte lorsqu'il est détecté qu'un objet normalement immobile, par exemple un objet d'art exposé dans un musée, bouge de manière anormale. Elle est également relative à un procédé d'aide à la surveillance d'un ensemble d'objets et à un objet ou ensemble d'objets équipés de moyens de détection de mouvement et d'envoi de messages.

### Art antérieur

Des dispositifs pour mesurer des mouvements de mobiles comme par exemple des avions, des fusées, ou des véhicules spatiaux sont connus. La demande de brevet RU 2104 554 décrit ainsi un système de mesure permettant de déterminer les vitesses de roulis de tangage et de lacet d'un véhicule. Le dispositif utilise des variations de la valeur du champ magétique terrestre local sur chacun de trois axes liés au véhicule. À partir de ces mesures, il est possible de déterminer la valeur des vitesses de roulis de tangage et de lacet du véhicule. Par soustraction du vecteur global de vitesse de rotation, au vecteur de mouvement global on obtient la vitesse linéaire du véhicule.

De nombreux dispositifs ont déjà été mis en oeuvre pour détecter des vols, des tentatives de vols ou des actes de malveillance sur des objets normalement immobiles comme par exemple des objets exposés dans des musées.

Ainsi par exemple, la demande de brevet EP 0 722 157 A (SGS THOMSON MICROELECTRONICS) décrit un ensemble de protection de biens. Cet ensemble sera ci-après décrit en référence aux figures 1 et 2 de ce document.

Le dispositif concerne un ensemble de protection de biens 2a, 2b, 2c qui peuvent être par exemple, un poste de télévision, un calculateur, une radio ou des objets d'art. Chacun des dispositifs comporte un ensemble de détection de mouvements 3a, 3b ou 3c. Lorsqu'un mouvement est détecté un message est transmis par l'un des dispositifs 3 à une centrale d'alarme 1 qui déclenche une alarme 12.

En référence à la figure 2 de ce brevet, chacun des dispositifs 3 comporte un détecteur de mouvements 9 dont le signal est traité par un microprocesseur 5 pour déclencher éventuellement une alarme au travers de moyens 4 ou d'un émetteur 7. Un interface 10 permet d'activer ou de désactiver chacun des ensembles 3. Il est indiqué colonne 3, ligne 41 que les moyens de détection de mouvements 9 peuvent comprendre un dispositif à bille.

Le document DE 24 30 710 A (HONEYWELL GMBH) concerne lui, un détecteur de mouvement ou d'éloignement qui sera maintenant décrit en référence à la figure 1 de ce document.

Dans un espace fermé par un ensemble 5, 6 non magnétique, une boule 4 est mobile à l'intérieur d'une bobine 3 enroulée sur un corps de bobine 2. Des bornes de contact 7, 8 permettent de capter une tension aux bornes de la bobine 3. Un système de traitement composé d'un amplificateur 9, d'un compteur 10 ou d'un compteur 12 et d'un déclencheur d'alarme 11 permet de déclencher une alarme en cas de mouvement de l'objet sur lequel le détecteur est posé ou en cas de changement magnétique dû à un déplacement de cet objet. Le fonctionnement est le suivant ; la boule 4 est en acier doux et ses déplacements induisent des changements dans la valeur de la tension aux bornes 7, 8 de la bobine. Ces tensions sont amplifiées par l'amplificateur 9, les impulsions de tension sont comptées dans un compteur 10 et l'alarme est déclenchée lorsqu'un nombre prédéterminé d'impulsions ou de vibrations est compté. En parallèle, le compteur 12 permet de compter des variations de tension dues à un éloignement ou à un changement du milieu magnétique dans lequel baigne l'ensemble de détection. Ainsi, un éloignement d'une masse magnétique ou un rapprochement d'une telle masse provoque des variations de la tension aux bornes 7, 8 qui, si elles sont avérées par le compteur 12, permettent de déclencher l'alarme 11.

- Ces systèmes de surveillance peuvent comprendre aussi, par exemple des ensembles vidéo surveillant par caméra les oeuvres à protéger. Ces systèmes nécessitent la présence d'un opérateur pour surveiller attentivement l'image ou les images en provenance de chacune des caméras. Il a été également envisagé des systèmes de marquage magnétique dans lesquels un résonateur magnétique est inclus dans le l'oeuvre à surveiller. Le passage de l'oeuvre contenant le résonateur au travers d'un portique recevant une fréquence correspondant à la fréquence de résonance du résonateur permet de détecter le passage de l'oeuvre. De tels dispositifs supposent que l'oeuvre protégée va passer par le portique. Il a été envisagé également des puces électroniques implantables, des rideaux infrarouges, des contacteurs à billes de mercure, des dispositifs piézoélectriques, des accéléromètres. Ces systèmes pourraient donner satisfaction si le taux de fausses alarmes n'était pas aussi important.

La présente invention est un nouveau dispositif permettant de détecter un mouvement de l'objet protégé, avec un très faible taux de fausse alarme.

### Brève description de l'invention

- La présente invention a pour objet un dispositif permettant de détecter un mouvement anormal, c'est-à-dire différent des mouvements « invisibles » d'un objet considéré comme immobile, d'une oeuvre protégée. Elle vise un dispositif générant un taux de fausses alarmes très faible, voire nul. Elle vise un dispositif visant à limiter la quantité et la vigilance du personnel de surveillance. Elle vise un dispositif visant à limiter la quantité et la vigilance du personnel de surveillance. Elle vise aussi à détecter un vol ou une tentative de vol dès le début de l'infraction.

Dans un mode de réalisation particulier, elle vise aussi à détecter l'approche d'un objet métallique, par exemple, un objet tranchant. Dans un autre mode de réalisation particulier, elle vise à identifier immédiatement l'objet protégé faisant l'objet de la tentative de vol. A toutes ces fins, l'invention est relative à un ensemble de déclenchement d'une alerte ou d'une pré-alerte, tel que défini par la revendication 1.

Dans un mode de réalisation avantageux, les signaux émis par le ou les magnétomètres et éventuellement d'autres moyens capteurs tel qu'un inclinomètre, sont numériques. Le filtrage peut être réalisé sous la forme d'un filtrage de Kalman destiné à réduire le temps de convergence de l'algorithme de traitement et à déterminer une valeur moyenne mobile tenant compte de l'évolution temporelle des valeurs reçues. Dans une version visant à réduire les possibilités de leurrage du dispositif, les moyens de détection comportent en outre un ou plusieurs inclinomètres à un ou plusieurs axes solidaires mécaniquement de l'objet à protéger et couplés aux moyens de traitement. Dans une version améliorée visant à détecter non seulement les mouvements de l'objet mais de plus un changement des conditions magnétiques autour de l'objet provoqué par exemple par l'approche d'un objet métallique le dispositif comporte, en outre, un ou plusieurs magnétomètres supplémentaires mécaniquement solidaires de l'objet, connectés aux moyens de traitement. Dans une version destinée à diminuer encore les possibilités de leurrage, le dispositif peut comprendre un générateur d'un champ magnétique, par exemple, aléatoire. Ce générateur étant couplé aux moyens de traitement de façon à ce que ceux-ci soient à même de déterminer en permanence les paramètres définissant un vecteur champ magnétique local.

Suivant les applications, la répartition des moyens composant l'ensemble de déclenchement d'alerte, peut varier. Les moyens fixés à l'objet peuvent comprendre les moyens de mesure, les moyens de transmission des mesures, les moyens de traitement et les moyens d'émission de message. Dans ce cas, les moyens de transmission des valeurs mesurées vers les moyens de traitement des valeurs mesurées peuvent être constitués par une simple liaison par exemple filaire. Les moyens de déclenchement d'alerte de la station de surveillance sont couplés aux moyens de traitement par l'intermédiaire des moyens d'émission de message et des moyens de réception de message. Dans une version simplifiée, les moyens fixés à l'objet ne comportent que les moyens de mesure et les moyens de transmission des valeurs mesurées. Dans ce cas, les moyens de transmission des mesures incluent les moyens d'émission de message. Les moyens de déclenchement d'alerte sont couplés aux moyens de traitement par une simple liaison par exemple filaire.

L'invention est également relative à un procédé de surveillance d'un objet ou d'un ensemble d'objets tel que défini par la revendication 10.

Le mouvement réel de l'objet peut être beaucoup plus complexe qu'une simple rotation, il pourra alors être intéressant, pour diminuer le taux d'erreur, de détecter une succession de rotations qui constituent ce mouvement. Les grandeurs à comparer seront alors calculées à partir d'une grandeur vectorielle à plusieurs composantes.

Dans une version plus sophistiquée destinée en particulier à prévoir le cas où l'alimentation électrique des moyens situés du côté de l'objet serait en panne ou aurait été neutralisée, on peut en outre émettre en permanence un message de présence et déclencher l'alerte s'il y a eu réception d'un message d'alerte ou en l'absence de message de présence pendant une durée supérieure à une durée déterminée. Dans le cas où du côté de l'objet seuls les moyens de mesures et les moyens de transmission de mesures sont présents, le message de présence est constitué par le message transmettant les valeurs de mesures des moyens de mesure.

De préférence, les messages de présence et d'alerte sont transmis sous forme d'onde électromagnétique libre. De préférence, l'émission du message d'alerte se fait sur une fréquence différente de la fréquence d'émission du message de présence.

Dans le mode de réalisation préféré, les messages de présence et d'alerte comportent un code d'identification de l'objet surveillé et/ou d'un emplacement de l'objet surveillé. De préférence également, les moyens d'émission d'alerte sont des moyens standards IR, vidéo etc.

De préférence, une alerte provoque l'apparition d'au moins une image signalée de l'objet sur un écran d'un moniteur de la station de surveillance. L'image est dite signalée en ce sens, que le moniteur, montrant l'image, est indiqué par exemple par un clignotement d'une lampe associée au moniteur ou par un signal sonore.

Enfin, l'invention est relative à une station de détection telle que définie par la revendication 9. La station peut compter des moyens de mesure d'un mouvement de rotation de l'objet, ces moyens étant mécaniquement solidaires de l'objet, par exemple un ou plusieurs magnétomètres un ou plusieurs axes, associés éventuellement à un ou plusieurs inclinomètres un ou plusieurs axes, des moyens d'émission de message de présence et de message d'alerte, ces moyens étant couplés à des moyens de traitement couplés aux moyens de mesure d'une rotation de l'objet.

### Brève description des dessins

L'invention et des variantes de réalisation seront maintenant décrites à l'aide des dessins annexés
dans lesquels :
- la figure 1, représente un schéma d'un dispositif selon l'invention ;
- la figure 2, représente des variantes de l'exemple de réalisation représenté en figure 1,
- la figure 3 représente d'autres variantes de réalisation.

### Description de modes de réalisation de l'invention

En référence à la figure 1, un dispositif selon l'invention comporte d'une part, des moyens 10 fixés à l'objet constituant ensemble une station de détection de l'objet à protéger et, d'autre part, des moyens 20 de réception et de déclenchement d'alarme, constituant ensemble une partie au moins d'une station de surveillance, couplés aux différents objets à protéger.

Les moyens de détection fixés à l'objet comportent d'une part, un magnétomètre 1 couplé par des moyens de transmission de mesure 15, par exemple une liaison filaire, à des moyens de traitement 5, ces moyens de traitement étant couplés à des moyens d'émission de message 6 émettant par l'intermédiaire d'une antenne ou d'un autre moyen 7 un message en direction d'une station de surveillance 20, disposée à proximité de ou des objets à surveiller. Les moyens fixés à l'objet comportent une source d'alimentation électrique 30 couplée aux éléments constitutifs de ces moyens fixes. Cette source peut être une pile, une microbatterie, une cellule de transformation d'une onde électromagnétique en courant électrique ou tout autre moyen connu. La station de surveillance 20 comporte d'une part, une station de réception de messages 9 couplée par l'intermédiaire d'un interrupteur 12 à un moyen d'émission d'alarme 11. Le moyen d'émission d'alarme 11 est couplé en retour sur la station 9 de façon à permettre après alerte une fonction d'acquittement, par exemple, par remise à zéro du déclenchement d'alerte.

Sur la figure 1, les moyens de communication entre la station de détection 10 et la station d'alerte 20 ont été représentés sous forme d'une antenne 7 couplée au moyen d'émission de message 6 de la station de détection et d'une antenne 8 couplée au moyen de réception 9 de la station de surveillance 20. Ces antennes présupposent que la liaison entre la station de détection 10 et la station d'alerte 20 se fait sous la forme d'une liaison électromagnétique. Ce mode de réalisation est le mode préféré. Il est évident cependant, que la liaison entre la station de réception 20 et de détection et transmission 10 pourra s'effectuer par tout autre moyen de liaison connu en particulier, une liaison filaire ou une liaison infrarouge. Les moyens 5 de traitement du signal comportent d'une part, des moyens 3 de traitement du signal du magnétomètre 1 et, d'autre part, des moyens 4 de filtrage de ce signal et de détection du mouvement. Les moyens 3 reçoivent les données en provenance du magnétomètre 1 et traitent ces données pour élaborer au moins un vecteur rotation, ou au moins une composante de ce vecteur, du magnétomètre 1 par rapport au champ magnétique local de l'objet. Ce vecteur rotation est ensuite filtré par les moyens de filtrage 4 par exemple, un filtrage de Kalman ou à partir d'une technique dite de "maximum de vraisemblance" ou tout algorithme relatif à la détection/estimation en théorie de l'information, pour détecter une rotation d'amplitude supérieure à un seuil fixé et déclencher un message au cas où la rotation détectée a une amplitude supérieure au seuil. Le fonctionnement de ce dispositif est le suivant.

Le magnétomètre un ou plusieurs axes 1 mesure en permanence le champ magnétique présent sur chacun de ces axes. La valeur du champ magnétique présent sur chacun des axes est envoyée en permanence aux moyens de traitement 3. Les moyens de traitement 3 élaborent au reçu de chaque ensemble de valeurs en provenance du magnétomètre 1 la valeur d'un vecteur rotation du champ magnétique capté par chacun des axes du magnétomètre 1 par rapport au champ magnétique naturel ou non entourant l'objet à détecter. Bien que l'objet soit en principe immobile, cette immobilité n'est pas complète. D'une part, l'objet est soumis au bruit sismique naturel du bâtiment d'implantation de l'objet. D'autre part, l'objet est soumis à d'éventuelles vibrations dues à l'activité autour de l'objet et autour du bâtiment où se trouve le magnétomètre 1 fixé à l'objet. Enfin, le champ magnétique local naturel autour du magnétomètre 1 peut varier notamment en raison de modifications des conditions magnétiques autour de ce magnétomètre induites notamment par le passage de visiteurs. D'autres raisons de mobilité de l'objet et donc du magnétomètre peuvent être dues à la nature de l'objet. Par exemple s'il s'agit d'un tableau, le tableau selon son mode d'accrochage peut être sensible à des courants d'air entraînant de légers mouvements locaux de la toile et éventuellement du cadre du tableau. Enfin, les conditions météorologiques peuvent induire des variations passagères importantes du champ magnétique local en particulier en cas d'orage magnétique. Pour toutes ces raisons, il peut être préférable plutôt que de fixer un seuil fixe de vecteur rotation a priori, de tenir compte d'un moyen de filtrage des variations locales du vecteur rotation dues à tous les phénomènes transitoires et parasites qui viennent d'être cités. C'est pourquoi dans le mode préféré de réalisation le vecteur rotation calculé par les moyens de traitement 3 est filtré dans des moyens de filtrage et détection 4. Ces moyens permettent de déterminer une valeur moyenne adaptative du bruit du vecteur rotation du magnétomètre. Cette valeur moyenne adaptative est multipliée par un coefficient de sécurité de fausse alarme pour fournir un seuil adaptatif. Lorsque la valeur du vecteur rotation dépasse le seuil adaptatif ainsi fixé, les moyens de filtrage et de détection 4 changent d'état logique ce qui constitue un message pour les moyens d'émission de message 6. Les moyens d'émission 6 émettent, de préférence, en permanence de façon périodique un message en direction de la station de réception 9. Lorsqu'aucune rotation d'amplitude supérieure au seuil n'est détectée, le message est un message de présence. Lorsqu'une rotation supérieure au seuil prédéterminée est détectée, il y a émission immédiate d'un message d'alerte.

Avantageusement, les messages de présence et d'alerte comportent un ensemble de signaux d'identification de l'objet sur lequel le dispositif 10 est fixé et/ou de l'emplacement de l'objet dans l'enceinte surveillée, par exemple, le musée. Dans une version améliorée représentée figure 1, le dispositif 40 de mesure d'une rotation comporte de plus un inclinomètre 2 connecté aux moyens de traitement 3. Dans ce cas, les moyens de traitement 3 élaborent le vecteur rotation de l'objet en prenant en compte les données en provenance d'une part, du magnétomètre et, d'autre part de l'inclinomètre. Ce dispositif rend le leurrage de la détection de rotation encore plus difficile.

Une version encore améliorée sera maintenant commentée en liaison avec la figure 2.

Dans cette figure, les éléments ayant même fonction que dans l'exemple de réalisation représenté figure 1, comportent les mêmes numéros de référence. Par rapport à la figure 1, le dispositif représenté en figure 2 comporte un ou plusieurs magnétomètres supplémentaires 1' répartis sur la surface de l'objet à protéger et/ou aux abords immédiats. Ces magnétomètres 1' sont connectés aux moyens de traitement 3. Avec cet ensemble de magnétomètres 1, 1' il est possible de calculer une valeur et une direction du champ magnétique par rapport à un trièdre de référence lié à l'objet à protéger. Lorsque ce champ subit par rapport à ce trièdre des rotations ou des modifications de sa valeur temporelle moyenne, cette modification est détectée par les moyens de mesure 40 et de traitement et filtrage 5 qui, dans ce cas, doivent être adaptés à cette fonction, et un message d'alerte est émis. Cette modification du dispositif permet en particulier de détecter l'approche d'objets métalliques de l'objet à protéger. Selon une version améliorée de la version qui vient d'être commentée, l'invention peut comporter un générateur de champ magnétique 13. Ce générateur provoque de façon permanente ou de façon aléatoire un champ magnétique qui est destiné à faciliter le calcul d'une modification du champ magnétique dû à la présence d'un objet métallique extérieur. Le générateur 13 provoque également une variation locale du champ magnétique en sorte que le vecteur champ magnétique local varie dans l'espace en module et en direction. Il devient donc possible de détecter un mouvement quelconque de rotation et/ou de translation. Les caractéristiques du champ magnétique provoqué par le générateur 13 sont transmises par une liaison 14 au moyen de calcul 3. Dans les exemples représentés figures 1 et 2, les moyens de traitement 3 et 4 sont situés du côté de l'objet. Ces moyens de traitement peuvent être aussi disposés du côté de la station de surveillance comme représenté figure 3.

Dans ce cas, les moyens de mesure 40 composés d'un ou plusieurs magnétomètres 1, 1' comme dans le cas précédent et éventuellement d'inclinomètres 2 sont couplés à un émetteur 6. Dans ce cas, les moyens de traitement 3, 4 sont placés en aval d'un récepteur 9. Ces moyens 3, 4 sont directement couplés au déclencheur d'alerte 11. Cette version peut comporter comme les versions précédentes un générateur 13 de champ magnétique qui est dans ce cas couplé aux moyens 3, 4 de traitement situés du côté de la station de surveillance. Cette version de l'invention fonctionne comme la précédente. Le message de présence est cette fois obligatoire. Il est constitué par les transmissions de mesure. Une absence d'une telle transmission déclenchera un message particulier des moyens de traitement 3, 4 au moyen de déclenchement d'alerte 11. Un message d'alerte est un message différent d'un message de présence. Alors que le message de présence peut ne comporter qu'une identification, le message d'alerte contient de plus un code dont la réception au niveau de la station de surveillance déclenche l'alerte. Le code peut être constitué par un simple changement de la fréquence d'émission. Le dispositif décrit en liaison avec les figures 1 à 3 a été décrit comme un dispositif isolé à l'intérieur d'une enceinte. Il est évident que, en particulier dans un musée, les objets à protéger ne sont pas isolés et qu'il peut y avoir plusieurs milliers d'objets à protéger dans une enceinte de volume restreint. Il se pose donc un problème de gestion des messages de présence et d'alerte pour l'ensemble des objets à protéger contenus dans l'enceinte. Lorsque les liaisons entre les moyens de transmission 6 et les moyens de réception 9 sont des liaisons point à point, par exemple filaires ou infrarouges, il est possible d'identifier l'objet par la source du message reçu sur les moyens de réception. Par contre, lorsque la liaison entre les moyens de transmission 6 et les moyens de réception 9 est électromagnétique il se pose un problème de gestion de fréquence.

Ce problème pourra être résolu, soit par allocation de fréquence à chacun des objets, soit par répartition dans le temps, programmée ou aléatoire, des créneaux d'émission de chaque objet, soit encore par combinaison des deux méthodes, c'est-à-dire allocation de différentes fréquences et répartition de créneaux d'émission pour chacune des fréquences.

## Revendications

1. Ensemble de déclenchement d'une alerte ou d'une pré-alerte, lorsqu'il est détecté qu'un objet normalement immobile bouge, cet ensemble comportant :
- des moyens (40) de mesure produisant des valeurs mesurées,
- des moyens (5) de transmission des valeurs mesurées vers des moyens de traitement (3,4,5) des valeurs mesurées,
- des moyens (6) d'émission de message,
- des moyens (20) de surveillance comportant :
- des moyens (9) de réception de message,
- des moyens (11) de déclenchement d'alerte,
dans lequel en outre:
- les moyens (40) de mesure comportent au moins un magnétomètre (1) à un ou plusieurs axes rendus solidaires de l'objet et mesurant le champ magnétique sur au moins un axe,
- les moyens (3,4,5) de traitement calculent à partir d'une série de mesures en provenance des moyens (40) de mesure une grandeur vectorielle représentative d'un mouvement et produisent un signal de détection de mouvement si la grandeur vectorielle calculée est supérieure à une grandeur vectorielle seuil,
- les moyens de déclenchement d'alerte étant couplés aux moyens (3,4,5) de traitement des mesures et émettant un message d'alerte au reçu du signal de détection en provenance desdits moyens (3,4,5) de traitement des mesures.

2. Ensemble de déclenchement d'une alerte selon la revendication 1, **caractérisé en ce que** la grandeur vectorielle seuil est une grandeur prédéterminée.

3. Ensemble de déclenchement d'une alerte selon la revendication 1, **caractérisé en ce que** la grandeur vectorielle seuil est une grandeur variable en fonction d'une valeur adaptative calculée à partir des dernières grandeurs vectorielles mesurées.

4. Ensemble d'alerte selon l'une des revendications 1 à 3, **caractérisé en ce que** les moyens (3,4,5) de traitement sont situés à distance de l'objet.

5. Ensemble d'alerte selon l'une des revendications 1 à 3, **caractérisé en ce que** les moyens de traitement (3,4,5) des mesures sont sur l'objet.

6. Ensemble d'alerte selon la revendication 5,
**caractérisé en ce que** les moyens (40) de mesure solidaires de l'objet comportent en outre un ou plusieurs inclinomètres (2) un ou plusieurs axes.

7. Ensemble de mesure selon l'une des revendications 5 ou 6, **caractérisé en ce que** les moyens (6,7) d'émission de message émettent, en outre, de façon périodique un message de présence.

8. Ensemble d'alerte selon l'une des revendications 1 à 7, **caractérisé en ce que** les moyens (3,4,5) de traitement comportent un filtre de Kalman.

9. Station de détection (10) pour détecter que un objet surveillé, normalement immobile, bouge, ladite station (10) étant fixée à l'objet et comportant au moins un magnétomètre (1) à un ou plusieurs axes, solidaire de l'objet, des moyens (3,4,5) de traitement de valeur de mesure en provenance du ou des magnétomètres (1,1') pour détecter une grandeur vectorielle représentative d'un mouvement de rotation de l'objet et émettre un signal de détection des moyens d'émission (6,7) de message couplés aux moyens (3,4,5) de traitement pour émettre un message d'alerte sur réception du signal de détection, lorsque ladite grandeur vectorielle est supérieure à un seuil.

10. Procédé de surveillance d'un objet ou d'un ensemble d'objets dans lequel chaque objet communique avec une station de surveillance, et dans lequel du côté de l'objet :
- on mesure, au moyen d'un magnétomètre à un ou plusieurs axes rendu(s) solidaire(s) de l'objet, le champ magnétique sur au moins un axe,
- on détecte à partir d'une série de mesures du magnétomètre au moins une grandeur vectorielle représentative d'un mouvement de rotation de l'objet d'amplitude supérieure à un seuil,
- on émet en permanence de façon périodique un message de présence tant qu'il n'y a pas détection,
- on émet au moins un message d'absence dès qu'une grandeur vectorielle représentative d'un mouvement de rotation d'amplitude supérieure à un seuil est détectée, et
- en ce que du côté de la station de surveillance on émet une alerte sur réception du message d'alerte type ou s'il n'y a pas eu de réception de message de présence pendant une durée supérieure à une durée déterminée.

## Claims

1. Device for triggering an alert or a pre-alert when it is detected that a normally immobile object moves, this assembly comprising:
- measurement means (40) generating measured values,
- means (5) of transmitting measured values to means (3, 4, 5) of processing the measured values,
- message transmission means (6),
- monitoring means (20) comprising:
- message reception means (9),.
- means of triggering the alert (11),
in which:
- the measurement means (40) comprise at least one magnetometer (1) with one or several axes fixed to the object and measuring the magnetic field along at least one axis,
- the processing means (3, 4, 5) calculate a vector magnitude representative of a movement and if generate a movement detection signal by the calculated vector magnitude is greater than a threshold vector magnitude, based on a series of measurements from the measurement means (40),
- the means of triggering the alert being coupled to means of processing measurements (3, 4, 5) and sending an alert message on reception of the detection signal from the said measurement processing means (3, 4, 5).

2. Assembly for triggering an alert according to claim 1, **characterized in that** the threshold vector magnitude is a predetermined magnitude.

3. Assembly for triggering an alert according to claim 1, **characterized in that** the threshold vector magnitude is a variable magnitude as a function of an adaptive value calculated from the most recently measured vector magnitudes.

4. Alert assembly according to one of claims 1 to 3, **characterized in that** the processing means (3, 4, 5) are located at a distance from the object.

5. Alert assembly according to one of claims 1 to 3, **characterized in that** the means (3, 4, 5) of processing the measurements are on the object.

6. Alert assembly according to claim 5,
**characterized in that** the measurement means (40) fixed to the object also comprise one or several inclinometers (2) with one or several axes.

7. Measurement assembly according to one of claims 5 or 6, **characterized in that** the means (6, 7) of transmitting a message also periodically send a presence message.

8. Alert assembly according to one of claims 1 to 7, **characterized in that** the processing means (3, 4, 5) comprise a Kalman filter.

9. Detection station for detecting that a monitored object, normally motionless, moves, said station being affixed to said object and comprising at least one magnetometer (1) with one or several axes, fixed to the object, means (3, 4, 5) of processing the measured value from the magnetometers (1, 1') to detect a rotation movement of the object and to transmit a detection signal, message transmission means (6, 7) coupled to the processing means (3, 4, 5) to send an alert message on reception of the detection signal.

10. Process for monitoring an object or a set of objects in which each object communicates with a monitoring station, according to which at the object end:
- the values of the magnetic field on at least one axis with a magnetometer with one or several axis fixed to the object,
- at least one vector magnitude representation of a rotation movement greater than a threshold is detected from a series of measurements of the magnetometer,
- a presence message is continuously and periodically transmitted as long as there is no detection,
- at least an absence message is transmitted as soon as a vector magnitude representative of a rotation movement greaer than a given threshold is detected, and
- an alert is triggered at the end of the monitoring station if a standard alert message is received or if no presence message was received during a time exceeding a given duration.

## Patentansprüche

1. Auslösesystem eines Alarms oder eines Voralarms, wenn bei einem normalerweise immobilen Gegenstand eine Bewegung detektiert wird, wobei dieses System umfasst:
- Messeinrichtungen (40), die Messwerte erzeugen,
- Übertragungseinrichtungen (5) der gemessenen Werte zu Verarbeitungseinrichtungen (3, 4, 5) der gemessenen Werte,
- Meldungs-Sendeeinrichtungen (6),
- Überwachungseinrichtungen (20), umfassend:
- Meldungs-Empfangseinrichtungen (9),
- Alarmauslösungseinrichtungen (11),
bei dem außerdem:
- die Messeinrichtungen (40) wenigstens ein fest mit dem Gegenstand verbundenes ein- oder mehrachsiges Magnetometer (1) umfassen, das auf wenigstens einer Achse das Magnetfeld misst,
- die Verarbeitungseinrichtungen (3, 4, 5) aufgrund einer Serie von den Messeinrichtungen (40) stammender Messungen eine für eine Bewegung repräsentative Vektorgröße berechnen und ein Bewegungsdetektionssignal erzeugen, wenn die berechnete Vektorgröße einen Vektorschwellenwert überschreitet,
- die Alarmauslösungseinrichtungen mit den Messungsverarbeitungseinrichtungen (3, 4, 5) gekoppelt sind und bei Empfang des von den genannten Messungsverarbeitungseinrichtungen (3, 4, 5) stammenden Detektionssignals ein Alarmsignal aussenden.

2. Auslösesystem eines Alarms nach Anspruch 1, **dadurch gekennzeichnet, dass** der Vektorschwellenwert eine vorgegebene Größe ist.

3. Auslösesystem eines Alarms nach Anspruch 1, **dadurch gekennzeichnet, dass** der Vektorschwellenwert eine in Abhängigkeit von einem aufgrund der letzten gemessenen Vektorgrößen berechnete variable Größe ist.

4. Alarmauslösesystem nach einem der Ansprüche 1 bis 3, **dadurch gekennzeichnet, dass** die Verarbeitungseinrichtungen (3, 4, 5) von dem Gegenstand beabstandet sind.

5. Alarmauslösesystem nach einem der Ansprüche 1 bis 3, **dadurch gekennzeichnet, dass** die Messungsverarbeitungseinrichtungen (3, 4, 5) sich auf dem Gegenstand befinden.

6. Alarmauslösesystem nach Anspruch 5, **dadurch gekennzeichnet, dass** die fest mit dem Gegenstand verbundenen Messeinrichtungen (40) außerdem einen oder mehrere ein- oder mehrachsige Neigungsmesser (2) umfassen.

7. Alarmauslösesystem nach einem der Ansprüche 5 oder 6, **dadurch gekennzeichnet, dass** die Meldungs-Sendeeinrichtungen (6, 7) außerdem periodisch eine Präsenzmeldung senden.

8. Alarmsystem nach einem der Ansprüche 1 bis 7, **dadurch gekennzeichnet, dass** die Verarbeitungseinrichtungen (3, 4, 5) einen Kalman-Filter umfassen.

9. Detektorstation (10), an dem Gegenstand befestigt und fähig zu detektieren, wenn ein normalerweise immobiler Gegenstand sich bewegt, wenigstens ein fest mit dem Gegenstand verbundenes ein- oder mehrachsiges Magnetometer (1) umfassend sowie Einrichtungen zur Verarbeitung der von dem (den) Magnetometer(n) (1, 1') stammenden Messwerte, um eine Vektorgröße, die repräsentativ ist für eine Rotationsbewegung des Gegenstands, zu detektieren und ein Detektionssignal der mit den Verarbeitungseinrichtungen (3, 4, 5) gekoppelten Meldungs-Sendeeinrichtungen (6, 7) zu senden, um bei Empfang des Detektionssignals eine Alarmmeldung zu senden, wenn die genannte Vektorgröße größer ist als ein Schwellenwert.

10. Verfahren zur Überwachung eines Gegenstands oder einer Anzahl von Gegenständen, bei dem jeder Gegenstand mit einer Überwachungsstation kommuniziert und bei dem - aufseiten des Gegenstands:
- man mit Hilfe eines fest mit dem Gegenstand verbundenen ein- oder mehrachsigen Magnetometers das Magnetfeld auf wenigstens einer Achse misst,
- man aufgrund einer Serie von Messungen des Magnetometers wenigstens eine für eine Rotationsbewegung des Gegenstands repräsentative Vektorgröße detektiert, deren Amplitude einen Schwellenwert überschreitet,
- man, solange es keine Detektion gibt, permanent und periodisch eine Präsenzmeldung sendet,
- man wenigstens eine Absenzmeldung sendet, sobald eine für eine Rotationsbewegung des Gegenstands repräsentative Vektorgröße, deren Amplitude einen Schwellenwert überschreitet, detektiert wird, und
und man aufseiten der Überwachungsstation bei Empfang einer Alarmmeldung des Standardalarmtyps oder wenn es während eines Zeitraums, der größer ist als eine vorgegebene Dauer, keinen Empfang einer Präsenzmeldung gegeben hat, einen Alarm sendet.
